# EUROPÄISCHE PATENTSCHRIFT

(11) **EP 1 263 552 B1**
(45) Veröffentlichungstag und Bekanntmachung des Hinweises auf die Patenterteilung: **11.08.2004**
(21) Anmeldenummer: 01909790.6
(22) Anmeldetag: 24.02.2001
(51) Int. Cl.: B25G 1/10, G09F 3/00

(54) **GRIFF FÜR EIN ZWEISCHENKLIGES WERKZEUG**
HANDLE FOR A TWO-LIMBED TOOL
POIGNEE POUR UN OUTIL A DEUX BRANCHES

(30) Priorität: 04.03.2000 DE 10010674
(43) Veröffentlichungstag der Anmeldung: 11.12.2002
(73) Patentinhaber: Adolf Würth GmbH & Co. KG, 74653 Künzelsau (DE)
(72) Erfinder: DIEROLF, Andreas, 74547 Untermünkheim (DE); LIESER, Karl, 42111 Wuppertal (DE)
(74) Vertreter: Patentanwälte Ruff, Wilhelm, Beier, Dauster & Partner
(86) Internationale Anmeldenummer: PCT/EP2001/002103
(87) Internationale Veröffentlichungsnummer: WO 2001/066317

(56) Entgegenhaltungen:
- DE-U- 9 112 630
- DE-U- 29 705 522
- GB-A- 2 274 615
- US-A- 5 426 857
- US-A- 5 461 765
- US-A- 5 528 834

## Beschreibung

Die Erfindung betrifft einen Griff nach dem Oberbegriff des Anspruchs 1. Es ist bekannt, bei bestimmten Zangen, die aus Metall bestehen, die Griffe mit einer aus Kunststoff bestehenden Umhüllung zu versehen. Diese soll das Handhaben der Zange erleichtern.

Bei einer bekannten Zange dieser Art (FR-A-2215294) ist die Griffschale als getrenntes aus Kunststoff bestehendes Bauteil hergestellt, das nachträglich auf den Zangenschenkel aufgeschoben und mit diesem verbunden wird.

Auch bei einem weiteren zangenförmigen Handwerkszeug (DE-A-30 19 734 ) wird die Griffschale nach ihrer Fertigstellung auf den Griffschenkel aufgezogen.

Ebenfalls bekannt sind Zangen, bei denen die Griffe aus einem relativ harten Material aus Kunststoff gespritzt werden.

Es ist bereits aus der DE-U-29705522 ein Griff für ein zweischenkliges Werkzeug gemäß dem Oberbegriff des Anspruchs 1 bekannt, der um ein Ende eines Werkzeugschenkels herum angeordnet und aus Kunststoff gespritzt ist. Dabei ist die Angießstelle an dem dem Gelenk abgewandten freien Ende angeordnet.

Weiterhin ist ein Zangenhandgriff bekannt (DE-U- 9112630), der aus zwei Kunststoffschalen unterschiedlicher Härte aufgebaut ist. Die äußere Schale besteht aus weicherem Material.

Der Erfindung liegt die Aufgabe zugrunde, einen Griff der gettungsbildenden Bauart für ein zweischenkliges Werkzeug in ergonomischer Hinsicht weiter zu entwickeln.

Zur Lösung dieser Aufgabe schlägt die Erfindung einen Griff mit den Merkmalen des Anspruchs 1 vor. Weiterbildungen der Erfindung sind Gegenstand der abhängigen Ansprüche 2-11, deren Wortlaut ebenso wie der Wortlaut der Zusammenfassung durch Bezugnahme zum Inhalt der Beschreibung gemacht wird.

Zangen werden zu verschiedenen Tätigkeiten verwendet. Sie dienen nicht nur dazu, Gegenstände zu halten, sondern auch dazu, die gehaltenen Gegenstände zu bewegen, umzuorientieren oder auch zu tragen. Während bei den bekannten Zangengriffen, die aus Kunststoff gespritzt sind, die Angießstelle am freien Ende des Griffs angeordnet ist, werden diese Stellen jetzt an die gegenüberliegenden Enden der Griffe verlegt. Wenn ein Benutzer mit der Zange schiebt, so kann das Ende der Zange an seinem Handballen oder Handteller anliegen. Dadurch, dass die Angussstelle jetzt nicht mehr an dieser Stelle liegt, verbessert sich die Benutzung der Zange wesentlich.

Auch die Ausbildung der Außenseite der Griffe mit einer weicheren Oberfläche verbessert die Handhabung. Die etwas weichere Oberfläche verbessert sowohl die Griffigkeit als auch die Druckbelastung der Hand.

Was hier an dem Beispiel einer Zange ausgeführt wurde, gilt in gleicher oder ähnlicher Weise auch für andere zweischenklige Werkzeuge, beispielsweise Scheren. Gerade bei Blechscheren, Teppichscheren oder Astscheren müssen häufig hohe Kräfte aufgewandt werden. Auch hier ist es sinnvoll, die von der Erfindung vorgeschlagenen Merkmale durchzuführen.

In Weiterbildung der Erfindung kann vorgesehen sein, dass die dem jeweils anderen Griff zugewandte Innenseite des Griffs eine härtere Oberfläche aufweist als der Bereich mit der weicheren Oberfläche. An diesen Stellen greift der Benutzer allenfalls an, um das Werkzeug zu öffnen, also nur mit geringer Kraft, so dass hier eine weichere Oberfläche keine besondere Vorteile mit sich bringt.

In Weiterbildung der Erfindung kann vorgesehen sein, dass die Bereiche unterschiedlicher Oberflächenhärte auch unterschiedliche Farben aufweisen.

Erfindungsgemäß kann es ausreichen, den Bereich mit der weicheren Oberfläche nur an den Teilen des Handgriffs vorzusehen, wo die Hand des Benutzers besonders belastet ist. Erfindungsgemäß kann jedoch auch mit Vorteil vorgesehen werden, dass der Bereich mit der weicheren Oberfläche in Längsrichtung des Griffs von dem dem Gelenk zugeordneten Griffende bis zu dem freien Ende des Griffs reicht. Das dem Gelenk zugeordnete Griffende kann beispielsweise eine Verbreiterung des Querschnitts aufweisen, die ein deutliches Ende desjenigen Teiles des Griffs markiert, an dem der Benutzer angreift, auch wenn der aus Kunststoff bestehende umspritzte Teil des Zangenschenkels noch etwas weiter reicht. Diese Verbreiterung dient in der Regel als Abgleitschutz und wird häufig als Griffkopf bezeichnet.

Weiterhin kann vorgesehen sein, dass der Bereich mit der weicheren Oberfläche auch die Flachseiten des Griffes mindestens teilweise mit einschließt.

Die Bereiche mit der unterschiedlichen Oberflächenhärte können dadurch hergestellt werden, dass auf den Bereich des Griffs, der die geringere Oberflächenhärte aufweisen soll, in einem zweiten Arbeitsgang eine Beschichtung aus weicherem Material aufgebracht wird. Die Beschichtung kann relativ dünn sein.

In Weiterbildung der Erfindung kann vorgesehen sein, dass die Angießstelle, die auch bei sorgfältigster Bearbeitung immer noch sichtbar sein wird, dazu verwendet wird, eine Markierung anzubringen, bei der es sich insbesondere um eine erhabene Markierung handeln kann. Diese kann zur Kennzeichnung der Art der Zange, des Herstellers oder dgl. verwendet werden. Sie ist insbesondere so ausgebildet, dass sie auch nach langem Gebrauch der Zange nicht zerstört wird, wie dies bei einem Aufdrucken der Fall wäre.

In Weiterbildung kann vorgesehen sein, dass der Griff des zweischenkligen Werkzeugs in dem Oberflächenbereich mit der weicheren Oberfläche eine Markierung aufweisen kann, die dadurch gebildet ist, dass dort Teile des Kerns des Griffs, der aus härterem Material besteht, als erhabene Teile stehen bleiben, um die das weichere Material herumgespritzt ist. Die Oberfläche dieser erhabenen Teile verläuft bündig mit der weicheren Oberfläche. Dadurch entsteht eine bleibene Markierung, die auch nach langem Gebrauch des Werkzeugs erhalten bleibt.

In Weiterbildung der Erfindung kann vorgesehen sein, daß die Beschichtung mit dem weicheren Material durch Anspritzen von dem dem Gelenk zugeordneten Ende des Griffs her erfolgt, wobei vorzugsweise das Anspritzen durch eine Lücke in dem Griffkopf hindurch erfolgen kann. Diese Lücke kann beispielsweise an der dem jeweils anderen Griff abgewandten Außenseite des entsprechenden Griffschenkels erfolgen. An dieser Stelle greift ein Benutzer im Normalfall nicht an, so dass diese Lücke, die ja durch das weichere Material dann ausgefüllt wird, nicht störend wirkt. Insbesondere ist sie jedoch an den Flachseiten der Zange angeordnet.

Erfindungsgemäß kann vorgesehen sein, dass an dem dem Gelenk zugeordneten Ende des Griffs eine Markierung angespritzt wird, die erhaben oder vertieft ausgebildet sein kann.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: eine schematische Seitenansicht eines um einen Zangenschenkel gespritzten Griffs nach einem ersten Arbeitsschritt;
- Fig. 2: die gleiche Ansicht nach einem weiteren Arbeitsschritt;
- Fig. 3: einen Schnitt längs Linie III-III in Fig. 2;
- Fig. 4: eine Ansicht des Griffschenkels von rechts in Fig. 1 und 2;
- Fig. 5: einen der Fig. 3 entsprechenden vergrößerten Schnitt bei einer geänderten Ausführungsform.

In den Figuren wird als Beispiel für ein zweischenkliges Werkzeug eine Zange verwendet. Alles, was hier im Hinblick auf den Griff einer Zange gesagt wird, gilt ebenfalls für andere zweischenklige Werkzeuge, wie beispielsweise Blechscheren oder dergleichen.

Die Seitenansicht der Figur 1 zeigt in abgebrochener Darstellung einen Zangenschenkel, beispielsweise einen Zangenschenkel einer Kombizange. Der Zangenschenkel 1 weist ein Loch 2 auf, das bei zusammengesetzter Zange eine Welle zur Bildung des Zangengelenks aufnimmt. Der aus Kunststoff bestehende Griff 3 ist bis fast an diese Öffnung 2 heran gespritzt. Von dem Zangengelenk ausgehend ist zunächst ein erster Absatz 4 gebildet, der etwa die Form eines Quaders aufweist. Dieser Absatz 4 weist eine ebene Endfläche 5 auf, siehe Figur 3. Diese Endfläche 5 umgibt den metallischen Zangenschenkel 1.

An den ersten Absatz 4 schließt sich eine ebene Schrägfläche 6 an, die unter einem Winkel von etwa 15° gegenüber der Zangenlängsachse bei geschlossener Zange verläuft. Die Schrägfläche 6 bildet die Begrenzung eines Abgleitschutzes 7. An den Abgleitschutz schließt sich ein Griffbereich 8 an, der konkav ausgebildet ist und dazu bestimmt ist, den Daumen und auf der gegenüberliegenden Seite den Zeigefinger des Benutzers aufzunehmen. In dem sich daran anschließenden Teil verläuft die Außenseite 9 des Griffs in einer geschwungenen Kurve. Der Griff endet dann in einem abgerundeten freien Ende 10.

Die Innenseite 11 des Griffs ist diejenige Seite, die bei montierter Zange dem jeweiligen Handeingriff zugewandt ist. In Figur 1 und 2 ist dies die linke Seite.

In Figur 1 ist der Zangengriff dargestellt, wie er nach dem Spritzgießvorgang aussieht. An dem Übergang zwischen der Innenseite 11 und der in den Figuren 1 und 2 obenliegenden Flachseite des Griffs ist eine Kante 12 gebildet, die eine Stufe darstellt. Diese Stufe ist am besten ganz unten in Figur 1 zu sehen. Die Stufe 12 ist auch an der dem Zangengelenk abgewandten Seite des Abgleitschutzes 7 ausgebildet. Auf den in Figur 1 zu sehenden Flachseitenflächen des Griffschenkels 3 ist ein Teil als erhabene Markierung 14 ausgebildet. An den Rändern dieser Markierung 14 sind dadurch ebenfalls Stufen gebildet, die die gleiche Höhe haben wie die Kanten 12. Bei dieser Markierung 14 kann es sich um eine Kennzeichnung der Zange handeln, ggf. auch um eine Kennzeichnung des Herstellers der Zange.

Anschließend wird der Bereich des Handgriffs 3, der zwischen der Stufe 12 der Innenseite 11 und der Stufe 12 des Abgleitschutzes 7 liegt, in einem zweiten Arbeitsschritt mit einem weicheren Material ausgekleidet, beispielsweise wieder in einem Spritzgießvorgang. Hierzu wird der Griff in eine Form eingelegt, in die das Material eingespritzt wird. Dadurch wird der Bereich zwischen den Stufen 12 aufgefüllt, so dass sich die in Figur 2 dargestellte Form des Griffs ergibt. Der Handgriff 3 ist im Bereich seiner Außenseite, also rechts in Figur 2, und im Bereich seiner beiden Flachseiten mit einer Oberfläche versehen, die weicher ist als die Oberfläche der Innenseite 11.
Das Angießen beim Spritzgießen erfolgt an der Fläche 5 oder an der Fläche 6, also an dem Ende des Griffs, der dem Zangengelenk zugeordnet bzw. zugewandt ist. Dadurch kann die gesamte Oberfläche des Griffs, an der ein Benutzer angreifen kann, von einer Angießstelle frei bleiben.

Die Figur 3 zeigt in einem Schnitt längs Linie III-III in Figur 2 praktisch die Stirnansicht des dem Zangengelenk zugeordneten Endes des Griffs. An der äußeren Stirnfläche 5, an der das Angießen erfolgt, ist beim Angießen eine Markierung 13 mit hergestellt worden, die beispielsweise als erhabene Markierung oder aber auch als vertiefte Markierung ausgebildet sein kann. Es handelt sich also nicht um ein Aufdrucken eine Markierung, sondern um eine Markierung in dem Material des Griffs. Diese Markierung ist dauerhaft.

Figur 4 zeigt eine Ansicht des Zangengriffs von der Außenseite, also von rechts in Figur 1. Der Rand des Abgleitschutzes 7 enthält beidseits je eine Lücke 15, durch die das Anspritzen des Oberflächenbereiches des Griffschenkels erfolgt. Das Material, das die weichere Oberfläche bilden soll, wird durch diese Lücke 15 hindurch gespritzt und füllt den Zwischenraum zwischen dem harten Teil des Griffs und der Form aus. Das Material fließt auch um die Markierung 14 herum, so dass diese dann bündig mit der Oberfläche des weicheren Materials verläuft.

Beim Anspritzen, das in diesem Fall also nicht von der oberen Fläche 5, sondern von der Oberfläche 6 her erfolgt, kann an dieser Stirnfläche 6 des Griffs eine reliefartige Markierung aufgebracht werden, die beispielsweise in Figur 5 dargestellt ist. Auf dieser Stirnfläche 6, die größer ist als die Stirnfläche 5, ist mehr Platz für eine solche Markierung vorhanden.

## Patentansprüche

1. Griff für ein zweischenkliges Werkzeug, der
1.1 um ein Ende eines Werkzeugschenkels (I) herum angeordnet ist,
1.2 aus Kunststoff gespritzt ist,
1.3 ein dem Gelenk zugeordnetes vorderes Ende und
1.4 ein entgegengesetztes freies Ende (10) aufweist,
**dadurch gekennzeichnet, dass**
1.5 die Angießstelle an dem dem Gelenk zugewandten Ende des Griffs (3) an einer Stirnfläche (5, 6) des Griffs angeordnet ist.

2. Griff nach Anspruch 1, bei dem die dem jeweils anderen Werkzeugschenkel abgewandte Außenseite (9) des Griffs (3) mindestens teilweise eine weichere Oberfläche aufweist.

3. Griff nach Anspruch 1 oder 2, bei dem die dem jeweils anderen Werkzeugschenkel zugewandte Innenseite (11) des Griffs (3) eine härtere Oberfläche aufweist als der Bereich mit der weicheren Oberfläche.

4. Griff nach einem der vorhergehenden Ansprüche, bei dem die Bereiche unterschiedlicher Oberflächenhärte unterschiedliche Farben aufweisen.

5. Griff nach einem der vorhergehenden Ansprüche, bei dem der Bereich mit der weicheren Oberfläche in Längsrichtung des Griffs (3) von dem dem Gelenk zugewandten Griffende bis zu dem freien Ende (10) des Griffs (3) reicht.

6. Griff nach einem der vorhergehenden Ansprüche, bei dem der Bereich mit der weicheren Oberfläche auch die Flachseiten des Griffs (3) mindestens teilweise mit einschließt.

7. Griff nach einem der vorhergehenden Ansprüche, bei dem die weichere Oberfläche durch eine Beschichtung des Griffs mit einem weicheren Material hergestellt wird.

8. Griff nach einem der vorhergehenden Ansprüche, mit mindestens einer Markierung (14) in dem Oberflächenbereich mit der weicheren Oberfläche, die durch erhabene Teile des Kerns aus härterem Material gebildet wird.

9. Griff nach einem der vorhergehenden Ansprüche, bei dem die Beschichtung mit dem weicheren Material durch Anspritzen bzw. Angießen von dem dem Gelenk zugeordneten Ende des Griffs her erfolgt.

10. Griff nach Anspruch 9, bei dem das Anspritzen durch eine Lücke (15) in der Außenseite des Griffkopfs (7) hindurch erfolgt.

11. Griff nach einem der vorhergehenden Ansprüche, bei dem an dem dem Gelenk zugeordneten Ende des Griffs (3) eine Markierung (13, 16) angespritzt wird.

## Claims

1. Handle for a two-member tool, which
1.1 is arranged around a tool member (1),
1.2 is made from extruded plastic,
1.3 has a front end directed towards the joint and
1.4 an opposite free end (10),
**characterized by** the fact that
1.5. the casting position at the end of the handle (3) directed towards the joint is located at a front face (5, 6) of the handle.

2. Handle according to Claim 1, in which the outwardly directed outer side (9) of the handle (3) facing away from the other tool member has at least a partially soft surface.

3. Handle according to Claim 1 or 2, in which the inwardly directed inner side (11) of the handle (3) facing the other tool member has a harder surface than the area with the softer surface.

4. Handle according to one of the above Claims, in which the areas with different surface hardness have different colours.

5. Handle according to one of the above Claims, in which the area with the softer surface extends in the longitudinal direction of the handle (3), which is directed towards the joint, up to the free end (10) of the handle (3).

6. Handle according to one of the above Claims, in which the area with the softer surface also includes at least part of the flat sides of the handle (3).

7. Handle according to one of the above Claims, in which the softer surface is manufactured using a softer material as a handle coating.

8. Handle according to one of the above Claims, with at least one marking (14) in the area of the softer surface, which is formed from the harder material of raised parts of the core.

9. Handle according to one of the above Claims, in which the softer material coating is realized by spraying or casting from the end of the handle directed towards the joint.

10. Handle according to Claim 9, in which the material is sprayed on through a gap (15) in the exterior of the head (7) of the handle.

11. Handle according to one of the above Claims, in which a marking (13, 16) is sprayed on the end of the handle (3), which is directed towards the joint.

## Revendications

1. Poignée pour un outil à deux branches qui
1.1 est disposée autour d'une extrémité d'une branche d'outil (1),
1.2 est moulée par injection en plastique,
1.3 présente une extrémité antérieure affectée à l'articulation et
1.4 une extrémité libre opposée (10),
**caractérisée par le fait que**
1.5 la zone de jointure à l'extrémité de la poignée (3) affectée à l'articulation est disposée sur une surface terminale (5, 6).

2. Poignée selon la revendication 1, pour laquelle la face externe (9) de la poignée (3) opposée à l'autre branche d'outil présente au moins partiellement une surface plus souple.

3. Poignée selon la revendication 1 ou 2, pour laquelle la face interne (11) de la poignée (3) tournée vers l'autre branche d'outil présente une surface plus dure que la zone avec la surface plus souple.

4. Poignée selon l'une quelconque des revendications précédentes, pour laquelle les zones de dureté différente de surface présentent des couleurs différentes.

5. Poignée selon l'une quelconque des revendications précédentes, pour laquelle la zone avec la surface plus souple s'étend dans le sens longitudinal de la poignée (3) de l'extrémité de la poignée tournée vers l'articulation à l'extrémité libre (10) de la poignée (3).

6. Poignée selon l'une quelconque des revendications précédentes, pour laquelle la zone avec la surface plus souple comprend également au moins partiellement les faces plates de la poignée (3).

7. Poignée selon l'une quelconque des revendications précédentes, pour laquelle la surface plus souple est fabriquée par une enduction de la poignée avec un matériau plus souple.

8. Poignée selon l'une quelconque des revendications précédentes, avec au moins un marquage (14) dans la zone superficielle avec la surface plus souple qui est formée par des parties du coeur en matériau plus dur.

9. Poignée selon l'une quelconque des revendications précédentes, pour laquelle l'enduction s'effectue avec le matériau plus souple via injection ou jointure de l'extrémité de la poignée affectée à l'articulation.

10. Poignée selon la revendication 9, pour laquelle l'injection s'effectue à travers une ouverture (15) dans la face externe de la tête de poignée (7).

11. Poignée selon l'une quelconque des revendications précédentes, pour laquelle un marquage est injecté sur l'extrémité de la poignée (3) affectée à l'articulation.
